# EUROPÄISCHE PATENTSCHRIFT

(11) **EP 1 120 514 B1**
(45) Veröffentlichungstag und Bekanntmachung des Hinweises auf die Patenterteilung: **01.03.2006**
(21) Anmeldenummer: 01100700.2
(22) Anmeldetag: 12.01.2001
(51) Int. Cl.: E04F 13/08

(54) **Befestigungselement zur Abstandsbefestigung von Latten, Profilen, Platten oder dergleichen an einem festen Untergrund**
Fastening element for distance-fixing of slats, profiles, panels, or the like on a solid base
Elément de fixation pour la fixation à distance de lattes, profilés, panneaux ou similaires sur un support fixe

(30) Priorität: 25.01.2000 DE 10003097
(43) Veröffentlichungstag der Anmeldung: 01.08.2001
(73) Patentinhaber: SFS intec Holding AG, 9435 Heerbrugg (CH)
(72) Erfinder: Steffen, Markus, 9472 Grabs (CH)

(56) Entgegenhaltungen:
- EP-A- 0 921 252
- DE-A- 19 603 273

## Beschreibung

Die Erfindung betrifft ein Befestigungselement zur Abstandsbefestigung von Latten, Profilen, Platten oder dergleichen an einem festen Untergrund, wobei ein am Untergrund festiegbarer Bolzen, welcher an dem in der bestimmungsgemäßen Lage vom Untergrund frei auskragenden Ende einen Gewindeabschnitt aufweist, und eine auf den Gewindeabschnitt aufschraubbare Halterung vorgesehen sind, wobei diese Halterung mit Laschen, Winkellaschen, Profilteilen, Haken oder Rohrtellen für die Befestigung der Latten. Profile, Platten oder dergleichen versehen ist.

Befestigungselemente dieser Art sind aus der EP0821252A bekannt geworden. Bei diesen Ausgestaltungen ist die Halterung jeweils mit einem Gewindebolzen bzw. einer Gewindehülse fest verbunden, so dass diese durch Verdrehen der gesamten Halterung auf den Gewindeabschnitt des am Untergrund festlegbaren Bolzens aufgeschraubt werden kann. Eine nachträgliche Verstellung nach der Montage von Latten, Profilen, Platten oder dergleichen ist nicht mehr möglich, da dazu die gesamte Halterung verdreht werden müsste. Es sind auch Ausführungen bekannt geworden, bei welchen zwei Muttern oder mutterartigs Telle vorgesehen sind, zwischen welchen die eigentliche Halterung eingreift. Zu Verstelizwecken müssen dann jeweils belde Muttern gelöst und dann wiederum an der neuen Stelle gegeneinander verspannt werden. Eine solche Lösung ist für eine schnelle und rationelle Montage nicht geeignet.

Weiter ist ein Justierdübelsystem bekannt (DE19803273), bei welchem eine in zwei einander gegenüberlieganden Wandungen eines Hohlprofils verdrehbar gehaltene Hülse mit einem Innengewinde auf eine in eine Wand eingesetzte Gewindestange aufgedreht werden kann. Die Gewindehülse muss einen relativ grossen Bereich Innerhalb des Hohlprofils frei liegend überbrücken, so dass eine entsprechende Stabilität nur gegeben ist, wenn die Gewindestange relativ weit In die Gewindehülse hineinragt. Wenn aber die Gewindestange mit ihrem auskragenden Ende über die Gewindehülse vorsteht, ist ein Eingriff in die Gewindehülse zum Verdrehen derselben praktisch nicht mehr möglich.

Die vorliegende Erfindung hat sich daher zur Aufgabe gestellt, ein Befestigungselement der eingangs genannten Art zu schaffen, mit welchem eine einfache Abstandsbefestigung von Latten, Profilen, Platten oder dergleichen möglich ist und In einfacher Weise unabhängig von der gegenseitlgen Stellung von Gewindebolzen und Gewindehülse ein Nachjustieren vorgenommen werden kann.

Erfindungsgemäß gelingt dies dadurch, dass an der Halterung zum Aufdrehen auf und zur Halterung an dem Gewindeabschnitt des Bolzens eine Gewindehülse verdrehbar, jedoch gegen axiales Verschieben gesichert gehalten ist, dass die Gewindehülse in eine als Lagerauge ausgebildete Bohrung an einem in Achsrichtung des mit ihr zusammenwirkenden Bolzens frei zugänglichen Bereich der Halterung eingesetzt ist, und dass an ihrem außen liegenden Abschnitt ein bundartig ausgeführter Angriffsbereich in Form eines Mehrkantschlüsselangriffes, vorzugsweise eines Sechskants, für ein Eindrehwerkzaug angeordnet ist.

Es ist eine konstruktiv wohl einfache, jedoch handhabungsmäßig sehr wirkungsvolle Konstruktion geschaffen worden. Es muss für das Aufdrehen und für die Nachjustierung nur noch eine Gewindehülse um die Mittelachse des mit dem Gewindeabschnitt versehenen Bolzens verdreht werden, wobei die Halterung In ihrer Einsatzstellung verbleiben kann und wobei lediglich durch Verdrehen der Gewindehülse der Abstand der Halterung zum Untergrund verstellt werden kann, und zwar unabhängig davon, ob der Bolzen mit dem Gewindeabschnitt noch innerhalb der Gewindehülse liegt oder schon über diese vorsteht.. Es ist somit auch nach der Montage der zu befestigenden Latten, Profile, Platten oder dergleichen in einfacher Weise ein Nachjustieren möglich, indem einfach die Gewindehülse verdreht wird, wodurch die Halterung stufenlos in Achsrichtung des Bolzens verstellbar wird. Besonders vorteilhaft wirkt sich die erfindungsgemäße Konstruktion bei einer maschinellen Montage aus.

Gerade durch die besondere Konstruktion mit der Anordnung einer verdrehbaren Gewindehülse ergibt sich auch eine konstruktiv einfache Gestaltungsmögllchkeit für die Halterung selbst, wenn nämlich das die Auflage bildende Element der Halterung oberhalb des eigentlichen Befestigungselementes. nämlich des Bolzens und der Gewindehülse, liegt. Gerade dadurch ist auch ein einfaches Nachjustieren auch nach der endgültigen Montage von Latten, Profilen, Platten oder dergleichen möglich geworden.

Durch die besondere Konstruktion des Angriffsbereiches für ein Eindrehwerkzeug als Mehrkantschlüsselangriff, vorzugsweise als Sechskant, ist im Bereich der Gewindehüise eine optimale Kraftübertragung mit einem entsprechenden Mehrkantschlüssel möglich, so dass auch ein Nachjustieren trotz bereits erfolgter Belastung der Halterung möglich ist.

Eine vorteilhafte Maßnahme wird femer darin gesehen, dass der Angriffsbereich In gleicher Weise wie ein am Bolzen ausgebildeter Angriffsbereich bundartig ausgeführt ist, wobei beide Angriffsbereiche für den Einsatz der gleichen Größe eines Mehrkantschlüssels ausgebildet sind. Es bedarf daher für das Eindrehen des Bolzens in den Untergrund, für das Verdrehen der Gewindehülse zum Aufdrehen auf den Gawlndeabschnitt des Bolzens und auch zum nachträglichen Justieren nur eines einzigen Eindrehwerkzeuges, da dieses auf beide Angriffsbereiche passt.

Eine weitere Variante sieht vor, dass die Gewindehülse und gegebenenfalls auch die Lasche, die Winkellasche, der Profilteil, der Rohrteil oder dergleichen aus Kunststoff gefertigt oder mit Kunststoff beschichtet sind. Auf diese Weise kann zusätzlich eine Art thermische Trennung erfolgen, um Kältebrücken auch Im Bereich des Befestigungselements zu vermeiden bzw. die vorhandenen Kälte-oder Wärmebrücken zu verringern.

Da in der Regal die Halterung und auch der am Untergrund festlegbare Bolzen aus Metall gefertigt sind, ist in vorteilhafter Weise vorgesehen, dass zwischen die Gewindehülse und die Halterung ein Hülsenteil als thermisches Trennelement, z.B. eine Kunststoffhülse, eingesetzt, z.B. eingeschraubt, eingeklebt oder eingepresst, ist. Der hier eingesetzte Hülsenteil wirkt dabei nicht nur als thermisches Trennelement, sondern kann zusätzlich auch als eine Art Gleitbüchse wirken, welche das Verdrehen, Insbesondere das Nachjustieren mit entsprechender Last wesentlich erleichtert.

Als zusätzliche Maßnahme zur Verringerung der Kältebrückenwirkung des eingesetzten Bolzens wird eine Lösung vorgeschlagen, welche gekennzeichnet ist durch eine den frei über die Gewindehülse auskragenden Abschnitt des Bolzens abdeckende Kappe, welche form- und/oder kraftschlüssig, jedoch lösbar auf den Angriffsbereich der Gewindehülse aufsteckbar oder aufdrehbar ist. Auf diese Weise können der vorstehende Bereich des Bolzens und auch der Angriffsbereich der Gewindehülse beispielsweise mit einer aus Kunststoff gefertigten Kappe abgedeckt werden, was zu einer weiteren Erhöhung der Isolationswerte beiträgt.

In diesem Zusammenhang ist eine vorteilhafte konstruktive Gestaltung darin zu sehen, daß an der Rückseite des den Angriffsbereich bildenden Bundes der Gewindehülse eine Hinterschneidung oder hinterschnittene Bereiche, eine Abfasung oder dergleichen vorgesehen ist bzw. sind, und daß dazu korrespondierend am Öffnungsrand der Kappe nasen- oder wulstartige Rastelemente ausgebildet sind. Die Kappe wird dadurch durch einfaches Aufstecken fixiert. Es ist dadurch eine einfache Montage einer solchen Kappe möglich und bei Bedarf auch eine Demontage. Zusätzlich kann diese Kappe eine Art Verdrehsicherung bilden, wenn diese relativ knapp an dem Gewindeabschnitt des Bolzens abgestützt ist und femer den Angriffsbereich der Gewindehülse umfaßt und hintergreift.

Weitere erfindungsgemäße Merkmale und besondere Vorteile werden in der nachstehenden Beschreibung anhand der Zeichnungen noch näher erläutert. Es zeigen:
- Fig. 1: einen Schnitt durch ein erfindungsgemäßes Befestigungselement im eingesetzten Zustand;
- Fig. 2: eine Ansicht der gleichen Anordnung von unten;
- Fig. 3: eine weitere Ausführungsvariante des erfindungsgemäßen Befestigungselementes, wobei nur ein Schnitt im Bereich der Halterung dargestellt ist.

Ein erfindungsgemäßes Befestigungselement besteht im Wesentlichen aus einem am Untergrund 1 einsetzbaren Bolzen 2 und einer Halterung 3. Die Halterung 3 wird erst nach dem Setzen des Bolzens 2 und nach dem Aufbringen eventueller Isolierelemente 4 montiert. Es können also Bolzen 2 direkt in den Untergrund 1 eingeschraubt werden oder aber unter Zwischenschaltung eines Dübels. Ein fest angeordneter bundartiger Angriffsbereich 5 dient einerseits als Auflage auf dem Untergrund 1 und zur Aufnahme einer eventuellen Dichtung für eine Dampfsperre und andererseits zum Ansetzen eines Eindrehwerkzeuges 6, welches in Fig. 1 strichliert dargestellt ist. Der bundartige Angriffsbereich 5 ist vorzugsweise als Sechskant ausgeführt, um ein entsprechendes Eindrehwerkzeug 6 einsetzen zu können.

Die Halterung 3 besteht im Wesentlichen aus einem Winkelprofil mit zwei rechtwinklig zueinander ausgerichteten Laschen 7 und 8, an welchen beispielsweise eine Latte 9 mittels einer oder mehrerer Schraube(n) 10 festgelegt werden kann.

Anstelle des hier vorgesehenen Winkelprofils für die Halterung 3 kann diese Halterung auch mit anderer Form von Laschen, Winkellaschen, Profilteilen, Haken oder Rohrteilen ausgestaltet werden, je nachdem, welche Art von Latten, Profilen, Platten oder dergleichen befestigt werden sollen.

Die Materialstärke der Laschen 7, 8, das Material der Halterung 3 und die konstruktive Ausgestaltung derselben richtet sich nach den statischen Anforderungen und auch nach der Form und Ausbildung der zu befestigenden Teile.

Bei der vorliegenden Erfindung ist nun vorgesehen, daß an der Halterung 3 eine Gewindehülse 11 verdrehbar, jedoch gegen axiales Verschieben gesichert gehalten ist. Diese Gewindehülse 11 dient zum Aufdrehen auf und zur Halterung an dem Gewindeabschnitt 12 des Bolzens 2. Bei der hier vorgesehenen konstruktiven Gestaltung weist die Halterung 3 einen entgegen der Lasche 7 nach unten weisenden Steg 13 auf, an welchem eine Art Lagerauge 14 ausgebildet ist. Die Gewindehülse 11 ist in eine durchgehende Bohrung in diesem Lagerauge 14 eingesetzt, wobei durch eine Aufbördelung 15 am einen freien Ende der Gewindehülse 11 eine Sicherung gegen axiales Verschieben geschaffen wird.

Durch die Anordnung des Lagerauges 14 und des Steges 13 ist eine relativ lange Führung der Gewindehülse 11 in axialer Richtung gewährleistet. Es kann also keinesfalls zu einem Verkanten dieser Gewindehülse 11 kommen. Da der Steg 13 und das Lagerauge 14 gegenüber der im Wesentlichen aus den Laschen 7 und 8 gebildeten Halterung weit zurückliegend angeordnet sind, wird die Gefahr einer Kältebrücke zusätzlich vermindert.

Da der Steg 13 und das Lagerauge 14 unterhalb der beiden Laschen 7 und 8 der Halterung 3 liegen, sind der freie Endbereich des Bolzens 2 und auch ein an der Gewindehülse 11 ausgebildeter bundartiger Angriffsbereich 16 immer zugänglich. Dies ist besonders wesentlich für eventuell notwendige nachträgliche Justierarbeiten.

Der Angriffsbereich 16 der Gewindehülse 11 ist vorzugsweise als Sechskant ausgeführt, wobei auch hier ein entsprechendes Eindrehwerkzeug 6 ansetzbar ist (siehe Fig. 2). Besonders vorteilhaft ist dabei, daß der Angriffsbereich 16 der Gewindehülse 11 in gleicher Weise wie der Angriffsbereich 5 des Bolzens 2 bundartig ausgeführt ist, und daß beide Angriffsbereiche 16 und 5 beispielsweise als Sechskant ausgeführt sind und demnach für den Einsatz der gleichen Größe eines als Mehrkantschlüssel ausgebildeten Eindrehwerkzeuges geeignet sind.

Die Gewindehülse 11 und gegebenenfalls auch die Halterung 3, also beispielsweise die Laschen 7 und 8, entsprechende Winkellaschen, Profilteile, Rohrteile oder dergleichen können aus Kunststoff gefertigt oder mit Kunststoff beschichtet sein. Je nach statischen Erfordernissen kann hier eine Materialauswahl erfolgen. In der Regel wird aber wohl die Halterung 3 ebenso wie der Bolzen 2 aus Metall, vorzugsweise rostfreien Metallen gefertigt. Dann ist es wesentlich, zusätzliche Möglichkeiten zu schaffen, um eine thermische Trennung zu erreichen und somit Wärme- oder Kältebrücken zu vermeiden oder zumindest deren Auswirkung wesentlich zu reduzieren.

Eine solche Möglichkeit wird bei der Konstruktion nach Fig. 3 erläutert. Hier wird zwischen die Gewindehülse 11 und die Halterung 3 ein Hülsenteil 17 als thermisches Trennelement eingesetzt, wobei für diesen Zweck eine Kunststoffhülse vorgesehen wird. Dieser Hülsenteil 17 kann eingeschraubt, eingeklebt oder eingepreßt werden. Bei der dargestellten Konstruktion ist eine formschlüssige Halterung dieses Hülsenteils 17 vorgesehen. Der Hülsenteil 17 weist einen Anschlagbund 18 auf und einen daran anschließenden umfangsgeschlossenen Abschnitt 19. Der darauf folgende Abschnitt des Hülsenteiles 17 ist mit Längsschlitzen 20 versehen, wobei am freien Ende der dadurch gebildeten federnden Laschen 21 nasen- oder wulstartige Erhebungen 22 ausgebildet sind. Beim Hindurchsteken des Hülsenteils 17 durch die Bohrung 23 in dem Lagerauge 14 werden die Erhebungen und die an diese anschließenden Laschen 21 nach innen gedrängt und schnappen nach Einnahme der endgültigen Lage wiederum nach außen. Vorteilhaft wird dann hier noch eine Unterlegscheibe 24 eingesetzt. Nach dem Einschieben der Gewindehülse 11 wird an dem freien Endbereich derselben die Aufbördelung 15 angeformt und so die axiale Unverschiebbarkeit der Gewindehülse 11 bewirkt. Gerade in einem Brandfalle wirkt sich eine entsprechend starke Aufbördelung 15 oder aber eine eingesetzte Unterlegscheibe 24 positiv aus. Auch wenn der Hülsenteil durch starke Hitzeentwicklung schmelzen würde, kann die Gewindehülse 11 nicht aus dem Lagerauge 14 herausgelangen.

Bei der Ausgestaltung nach Fig. 3 ist femer ersichtlich, daß der über die Gewindehülse 11 frei auskragende Abschnitt 12 des Bolzens 2 und femer auch der Angriffsbereich 16 der Gewindehülse 11 mit einer Kappe 25 abgedeckt werden können. Diese Kappe 25 ist vorteilhaft aus einem schlecht wärmeleitenden Material, also als thermisches Trennelement ausgebildet. Vorteilhaft wird also eine Kappe 25 aus Kunststoff gefertigt. An der Rückseite des Angriffsbereiches 16, der bundartig ausgeführt ist, weist die Gewindehülse 11 eine Art Hinterschneidung 26 auf, wobei dazu korrespondierend am Öffnungsrand der Kappe 25 nasen- oder wulstartige Rastelemente (27) ausgebildet sind. Somit kann der über das Lagerauge 14 und den dort auch vorgesehenen Steg 13 nach außen hin vorstehende Bereich des Bolzens 2 und der Gewindehülse 11 mit einer Kappe 25 schnell und einfach abgedeckt werden. Es ist dadurch zusätzlich eine thermische Abschirmung nach außen hin gegeben. Trotzdem kann aber bei einem Bedarf an nachträglichem Justieren oder aber bei einer eventuellen Demontage beispielsweise einer ganzen Fassadenverkleidung diese Kappe 25 in sehr einfacher Weise wieder entfernt werden. Es soll einfach gewährleistet sein, daß diese Kappe 25 durch einfaches Aufstecken form- und/oder kraftschlüssig, jedoch lösbar gehalten ist, und zwar vorteilhaft am Angriffsbereich 16 der Gewindehülse 11. Wie nun an diesem Angriffsbereich 16 die Hinterschneidungen ausgestaltet sind oder ob andere Arten oder Formen von hinterschnittenen Bereichen, eine Abfasung oder andere Möglichkeiten vorgesehen ist bzw. sind, ist im Wesentlichen nicht von Belang. Es wäre auch denkbar, beispielsweise im Mittelbereich des Angriffsbereiches eine umlaufende Nut vorzusehen, in welcher dann Abschnitte der Kappe 25 einrasten können. Das erfindungsgemäße Befestigungselement kann zur Abstandsbefestigung jeder Art eingesetzt werden, wo also irgendwelche Latten, Profile, Platten oder dergleichen mit entsprechendem Abstand von einem festen Untergrund festgelegt werden sollen. Es ist auch denkbar, die Kappe 25 mit einem Innengewinde auszuführen und damit auf den vorstehenden Gewindeabschnitt 12 des Bolzens 2 aufzuschrauben.

## Patentansprüche

1. Befestigungselement zur Abstandsbefestigung von Latten (9), Profilen, Platten oder dergleichen an einem festen Untergrund (1), wobei ein am Untergrund festlegbarer Bolzen (2), welcher an dem in der bestimmungsgemäßen Lage vom Untergrund frei auskragenden Ende einen Gewindeabschnitt (12) aufweist, und eine auf den Gewindeabschnitt aufschraubbare Halterung (3) vorgesehen sind, wobei diese Halterung mit Laschen, Winkellaschen, Profilteilen, Haken oder Rohrteilen für die Befestigung der Latten, Profile, Platten oder dergleichen versehen ist, **dadurch gekennzeichnet, dass** an der Halterung (3) zum Aufdrehen auf und zur Halterung an dem Gewindeabschnitt (12) des Bolzens (2) eine Gewindehülse (11) verdrehbar, jedoch gegen axiales Verschieben gesichert gehalten ist, dass die Gewindehülse (11) in eine als Lagerauge (14) ausgebildete Bohrung an einem in Achsrichtung des mit ihr zusammenwirkenden Bolzens (2) frei zugänglichen Bereich der Halterung (3) eingesetzt ist, und dass an ihrem außen liegenden Abschnitt ein bundartig ausgeführter Angriffsbereich (16) in Form eines Mehrkentschlüsselangriffes, vorzugsweise eines Sechskants, für ein Eindrehwerkzeug (6) angeordnet ist.

2. Befestigungselement nach Anspruch 1, **dadurch gekennzeichnet, dass** der Angriffsbereich (16) in gleicher Weise wie ein am Bolzen (2) ausgebildeter Angriffsbereich (5) bundartig ausgeführt ist, wobei beide Angriffsbereiche (16, 5) für den Einsatz der gleichen Größe eines Mehrkantschlüssels ausgebildet sind.

3. Befestigungselement nach Anspruch 1 oder 2, **dadurch gekennzeichnet, dass** die Gewindehülse (11) und gegebenenfalls auch die Lasche, die Winkellasche, der Profilteil, der Rohrtell oder dergleichen aus Kunststoff gefertigt oder mit Kunststoff beschichtet sind.

4. Befestigungselement nach Anspruch 1 und einem der vorstehenden Ansprüche, **dadurch gekennzeichnet, dass** zwischen die Gewindehülse (11) und die Halterung (3) ein Hülsenteil (17) als thermisches Trennelement, z.B. eine Kunststoffhülse, eingesetzt, z.B. eingeschraubt, eingeklebt oder eingepresst, ist.

5. Befestigungselement nach Anspruch 1 und einem der vorstehenden Ansprüche, **gekennzeichnet durch** eine den frei über die Gewindehülse (11) auskragenden Abschnitt (12) des Bolzens (2) abdeckende Kappe (25), weiche form- und/oder kraftschlüssig, jedoch lösbar auf den Angriffsbereich (16) der Gewindehülse (11) aufsteckbar oder aufdrehbar ist.

6. Befestigungselement nach den Ansprüchen 2 und 5. **dadurch gekennzeichnet, dass** an der Rückseite des den Angriffsbereich (16) bildenden Bundes der Gewindehülse (11) eine Hinterschneidung (26) oder hinterschnittene Bereiche, eine Abfasung oder dergleichen vorgesehen sind, und dass dazu korrespondierend am Öffnungsrand der Kappe (25) nasen- oder wulstartige Rastelemente (27) ausgebildet sind.

## Claims

1. A fastening element for fastening at a distance battens (9), section elements, panels or the like to a fixed subsurface (1), wherein a stud (2), which can be located on the subsurface and which has a threaded portion (12) on its end projecting freely from the subsurface in the designated position, and a mounting (3), which can be screwed on to the threaded portion, are provided, wherein said mounting is provided with fishplates, angle fishplates, section members, hooks or tubular members for fastening the battens, section elements, panels or the like, **characterised in that** a threaded sleeve (11) to be rotated and mounted on the threaded portion (12) of the stud (2) can rotate in the mounting (3) but is retained secured against axial displacement, **in that** the threaded sleeve (11) is inserted into a bore in the form of a bearing eye (14) in a zone of the mounting (3) freely accessible in the axial direction of the stud (2) co-operating therewith, and **in that** on its outer portion there is provided a flange-like engagement portion (16) in the form of a polygonal spanner engagement portion, preferably a hexagon, for a screwing-in tool (6).

2. A fastening element according to Claim 1, **characterised in that** the engagement portion (16) is of flange-like design in the same manner as an engagement portion (5) formed on the stud (2), wherein both engagement portions (16,5) are designed for use with the same size of polygonal spanner.

3. A fastening element according to Claim 1 or 2, **characterised in that** the threaded sleeve (11) and optionally also the fishplate, the angle fishplate, the section member, the tubular member or the like are made of plastics material or are coated with plastics material.

4. A fastening element according to Claim 1 and any one of the preceding Claims, **characterised in that** a sleeve member (17) in the form of a thermal separator, for example a plastics sleeve, is inserted, for example screwed, glued in or pressed in between the threaded sleeve (11) and the mounting (3).

5. A fastening element according to Claim 1 and any one of the preceding Claims, **characterised by** a cap (25) covering a portion (12) of the stud (2) projecting freely over a threaded sleeve (11), which cap can be fitted or turned in a form-locking and/or force locking manner but releasably on to the engagement portion (16) of the threaded sleeve (11).

6. A fastening element according to Claims 2 and 5, **characterised in that** an undercut (26) or undercut zones, a chamfer or the like are provided on the rear side of the flange of the threaded sleeve (11) forming the engagement portion (16), and **in that**, corresponding thereto, lug-like or bead-like locating elements (27) are formed on the opening rim of the cap (25).

## Revendications

1. Elément de fixation pour la fixation à distance de lattes (9), profilés, panneaux ou analogues sur une base fixe (1), comprenant :
- un boulon (2) fixé à la base et présentant à son extrémité dépassant librement de celle-ci , dans la position prévue, une section filetée (12), et
- un support (3) de fixation vissé sur la section filetée, ce support étant pourvu de pattes, de cornières, de pièces profilées, de crochets ou de pièces tubulaires pour la fixation des lattes, profilés, panneaux ou analogues,
**caractérisé en ce qu'**
au niveau du support de fixation (3), pour le vissage sur la section filetée (12) du boulon (2) et la fixation à celle-ci, se trouve une douille filetée (11) maintenue de façon rotative, mais sécurisée contre tout déplacement axial,
la douille filetée (11) est insérée dans un alésage en oeil de palier (14) au niveau d'une zone du support (3) librement accessible dans la direction axiale du boulon (2) coopérant avec lui, et
au niveau de sa section extérieure est disposée une zone d'accroche configurée en collier (16), ayant la forme d'une accroche pour clé à plusieurs pans, de préférence pour clé six-pans, d'un outil de vissage (6).

2. Elément de fixation selon la revendication 1,
**caractérisé en ce que**
la zone d'accroche (16) est configurée en collier de la même manière qu'une zone d'accroche (5) au niveau du boulon (2), les deux zones d'accroche (16, 5) étant configurées pour l'insertion d'une clé à plusieurs pans de même dimension.

3. Elément de fixation selon la revendication 1 ou 2,
**caractérisé en ce que**
la douille filetée (11) et le cas échéant également la patte, la cornière, la pièce profilée, la pièce tubulaire ou analogue sont fabriquées en matière plastique ou revêtues de matière plastique.

4. Elément de fixation selon la revendication 1 et l'une des revendications précédentes,
**caractérisé en ce qu'**
entre la douille filetée (11) et le support de fixation (3) est insérée, par exemple vissée, collée ou compressée, une partie de douille (17) faisant office d'élément de séparation thermique, par exemple une douille en matière plastique.

5. Elément de fixation selon la revendication 1 et l'une des revendications précédentes,
**caractérisé en ce qu'**
un capuchon (25) recouvrant la section (12) du boulon (2) qui dépasse librement de la douille filetée (11), peut s'appliquer ou se visser par complémentarité de formes et/ou de forces, mais toutefois de façon amovible, sur la zone d'accroche (16) de la douille filetée (11).

6. Elément de fixation selon les revendications 2 à 5,
**caractérisé en ce qu'**
au niveau arrière du collier formant la zone d'accroche (16) de la douille filetée (11), une contre-dépouille (26) ou des zones découpées sur l'arrière, un chanfrein ou analogue sont prévus, et
des éléments d'accroche en forme de bec ou de bourrelet (27) correspondants sont configurés au niveau du bord d'ouverture du capuchon (25).
